# EUROPÄISCHE PATENTSCHRIFT

(11) **EP 1 911 371 B1**
(45) Veröffentlichungstag und Bekanntmachung des Hinweises auf die Patenterteilung: **28.12.2011**
(21) Anmeldenummer: 07018167.2
(22) Anmeldetag: 15.09.2007
(51) Int. Cl.: A47C 1/032

(54) **Sitzmöbel, insbesondere Bürostuhl**
Seating furniture, in particular an office chair
Meuble d'assise, en particulier chaise de bureau

(30) Priorität: 10.10.2006 DE 102006047889
(43) Veröffentlichungstag der Anmeldung: 16.04.2008
(73) Patentinhaber: Interstuhl Büromöbel GmbH & Co. KG, 72469 Messstetten (DE)
(72) Erfinder: Link, Werner, 72469 Messstetten (DE)
(74) Vertreter: Kohler Schmid Möbus

(56) Entgegenhaltungen:
- EP-A- 0 339 089
- EP-A- 1 258 211
- EP-A- 1 491 116
- DE-A1- 4 216 159
- DE-U1- 29 510 715

## Beschreibung

Die Erfindung betrifft ein Sitzmöbel, insbesondere einen Bürostuhl, mit einem auf einem Sitzträger befestigten Sitz und einer an einem Rückenlehnenträger befestigten Rückenlehne, wobei der Rückenlehnenträger gelenkig an einem Basisträger angeordnet ist und der Rückenlehnenträger und der Sitzträger über zwei Hebel gelenkig miteinander verbunden sind, wobei der vordere der beiden Hebel unmittelbar am Basisträger zwangsgeführt ist.

Ein solches Sitzmöbel ist aus dem deutschen Gebrauchsmuster DE 20 2005 010 952 U1 bereits bekannt. Es zeichnet sich durch die Möglichkeit einer synchronen Verstellung von Rückenlehne und Sitz aus, bei der sich keine Relativbewegung zwischen Rückenlehne und Kleidung einer sitzenden Person ergibt. Außerdem bleibt der untere Teil des Rückens der Person in allen Neigungsstellungen der Rückenlehne gut unterstützt.

Bei dem bekannten Sitzmöbel ist jedoch ein dritter Hebel vorgesehen, der drehgelenkig am Basisträger gelagert ist und den hinteren der beiden Hebel, die den Sitzträger und den Rückenlehnenträger miteinander verbinden, zwangsführt. Die bekannte Konstruktion der Synchronmechanik zwischen Rückenlehne und Sitz ist durch den benötigten dritten Hebel relativ aufwändig.

Ein weiteres Beispiel ist aus dem Patentdokument EP 0 339 089 bekannt.

Der vorliegenden Erfindung liegt daher die Aufgabe zu Grunde, die bekannte Synchronmechanik konstruktiv zu vereinfachen und dabei ihre günstigen Eigenschaften beizubehalten.

Die Aufgabe wird durch ein Sitzmöbel der eingangs genannten Art gelöst, das erfindungsgemäß dadurch gekennzeichnet ist, dass die Anlenkpunkte der Hebel am Rückenlehnenträger und am Sitzträger unabhängig von der Schwenkstellung der Hebel unterhalb der hinteren Hälfte des Sitzes angeordnet sind.

Beim erfindungsgemäßen Sitzmöbel kann also auf einen dritten Hebel verzichtet werden. Zweckmäßigerweise kann außerdem der vordere der beiden Hebel, der sowieso dichter am Basisträger angeordnet ist, an diesem zwangsgeführt sein. Hierdurch ergeben sich auch günstigere Kräfteverhältnisse für die Zwangsführung.

Bei einer bevorzugten Ausführungsform kann der Hebel über eine Verzahnung am Basisträger zwangsgeführt sein. Die Verzahnungen von Hebel und Basisträger können dabei auf Kreisbogenabschnitten liegen, sodass der Hebel wie das Zahnrad eines Planetengetriebes auf dem Basisträger abrollen kann, wenn die Neigung des Sitzes und der Rückenlehne verstellt wird. Diese Art der Zwangsführung ist sehr robust und verzichtet auf bewegliche Teile zwischen Hebel und Basisträger.

Die Anlenkpunkte der Hebel am Rückenlehnenträger und am Sitzträger sind unabhängig von der Schwenkstellung der Hebel alle unterhalb der hinteren Hälfte des Sitzes angeordnet. Auf diese Weise lässt sich eine ergonomische Synchronverstellung von Sitz und Rückenlehne erreichen.

Zweckmäßigerweise kann außerdem einer der Hebel, vorzugsweise der zwangsgeführte Hebel, über ein Federelement in einer seiner Endlagen der Schwenkbewegung vorgespannt sein. Dabei wird man diejenige Endlage auswählen, in der die Rückenlehne senkrecht gestellt ist. Die Vorspannung durch das Federelement sorgt dafür, dass der Stuhl in eine definierte Lage zurück bewegt wird, wenn er nicht belastet ist.

Das Federelement bestimmt außerdem die Kraft, die ein Benutzer des Stuhls ausüben muss, um die Rückenlehne und den Sitz in ihrer Position zu verstellen. Um diese Kraft auf Personen unterschiedlichen Körpergewichts einstellen zu können, kann der Anlenkpunkt des Federelements am Hebel verstellbar sein.

Da der Hebel bei der Verstellung der Rückenlehne und des Sitzes verschwenkt, bewegt sich auch der Anlenkpunkt des Federelements. Damit dieser Anlenkpunkt in seiner voreingestellten Position am Hebel fixiert bleibt und sich während der Bewegung des Hebels nicht wieder verstellt, kann ein Klemmhebel mit einer Kulissenführung vorgesehen sein. In die Kulissenführung kann ein am Rückenlehnenträger angeordneter Stift oder dergleichen eingreifen.

Weiterhin kann die Stellung des Hebels und damit die Sitz- und Rückenlehnenposition in einer gewünschten Stellung durch den Benutzer des Stuhls arretierbar sein. Hierzu lässt sich beispielsweise ein Rastschieber einsetzen. Dieser kann am Rückenlehnenträger angeordnet sein und mit der Verzahnung des Basisträgers in Eingriff gebracht werden. Dadurch wird die Position des Rückenlehnenträgers und des mit ihm über die Hebel gekoppelten Sitzträgers bezüglich des feststehend angeordneten Basisträgers fixiert.

Zur besseren Anpassung des Sitzmöbels an Personen mit unterschiedlich langen Unterschenkeln kann zudem die Sitzvorderkante über ein Verstellglied absenkbar sein.

Nachfolgend wird ein bevorzugtes Ausführungsbeispiel eines erfindungsgemäßen Sitzmöbels anhand der Zeichnung näher beschrieben.

In Einzelnen zeigen:
- Fig. 1: eine Seitenansicht eines erfindungsgemäßen Sitzmöbels mit aufrechter Rückenlehnenposition;
- Fig. 2: eine Seitenansicht des Sitzmöbels aus Fig. 1 mit abgesenkter Rückenlehnenposition;
- Fig. 3: einen Längsschnitt durch das Sitzmöbel aus Fig. 1;
- Fig. 4: eine der Fig. 1 entsprechende Seitenansicht des Sitzmöbels mit abgesenkter Vorderkante des Sitzes.

Die Zeichnung zeigt in den verschiedenen Figuren jeweils einen Bürostuhl 20 mit einem Sitz 21 und einer Rückenlehne 22. Wie Fig. 1 zeigt, weist der Bürostuhl 20 eine Stuhlsäule 23 auf, an deren unterem Ende ein hier nicht dargestelltes Fußkreuz mit Laufrollen angeordnet sein kann. Am oberen Ende der Stuhlsäule 23 ist ein Basisträger 4 befestigt. An diesem ist ein Rückenlehnenträger 3 gelenkig gelagert. Der Sitz 21 ruht auf einem Sitzträger 1, der mit dem Rückenlehnenträger 3 über zwei Hebel 7 und 6 gelenkig verbunden ist. Der Basisträger 4 und der Hebel 7 weisen jeweils eine Verzahnung 4.1 und 7.1 auf, die ineinander greifen. Die Verzahnungen 4.1 und 7.1 liegen jeweils auf Kreisbogen, sodass der Hebel 7 mit seiner Verzahnung 4.1 auf der Verzahnung 4.1 des Basisträgers 4 wie das Zahnrad eines Planetengetriebes abrollen kann, wenn er verschwenkt wird. Über die Verzahnungen 4.1 und 7.1 ist somit der Hebel 7 und damit die gesamte aus dem Rückenlehnenträger 3, dem Sitzträger 1 und den beiden Hebel in 6, 7 bestehende Synchronmechanik für Sitz 21 und Rückenlehne 22 zwangsgeführt.

Fig. 1 zeigt den Stuhl 20 mit aufrechter Position der Rückenlehne 22. Der Hebel 7 befindet sich in seiner vordersten Schwenkposition. In dieser ist er durch ein Federelement 8 vorgespannt. Dessen Anlenkpunkt 9 am Hebel 7 ist entsprechend dem Körpergewicht des Benutzers des Stuhls verstellbar. Hierzu weist der Hebel 7 eine zweite Verzahnung 7.2 auf, entlang der der mit einem kleinen Zahnrad versehene Anlenkpunkt 9 auf und ab bewegt werden kann. Je weiter oben sich der Anlenkpunkt 9 befindet, umso stärker ist das Federelement 8 vorgespannt, d. h. umso stärker ist die Kraft, die benötigt wird, die Rückenlehne 22 nach hinten abzusenken. Für leichtere Personen ist es daher zweckmäßig, den Anlenkpunkt 9 gegenüber der in Fig. 1 gezeigten Position nach unten zu verschieben. Damit sich die einmal gewählte Positionen des Anlenkpunkts 9 bezüglich des Hebels 7 nicht mehr verschiebt, wenn der Hebel 7 durch Absenken der Rückenlehne 22 verschwenkt wird, ist ein Klemmhebel 5 mit einer Kulissenführung 5.1 vorgesehen. Der Klemmhebel 5 weist ebenfalls eine Verzahnung auf, in die das Zahnrad des Anlenkpunkts 9 eingreift. In die Kulissenführung 5.1 ragt ein Bolzen oder dergleichen des Rückenlehnenträgers 3 hinein. Dadurch wird der Hebel 5 parallel zum Hebel 7 mit verschwenkt, wenn die Rückenlehne 22 abgesenkt wird, und klemmt den Anlenkpunkt 9 in seiner Position fest.

Fig. 2 zeigt nun den Stuhl 20 aus Fig. 1 mit nach hinten abgesenkter Rückenlehne 22. Die Hebel 6,7 und der Klemmhebel 5 sind in ihre äußerste rechte Position verschwenkt worden. Gleichzeitig zur Rückenlehne 22 hat sich auch der Sitz 21 in seinem hinteren Bereich nach unten abgesenkt. Durch die erfindungsgemäße Synchronmechanik und die Anordnung sämtlicher Drehpunkte der Hebel 6,7 unterhalb der hinteren Hälfte des Sitzes 21 bleibt dabei der hintere Rand des Sitzes 21 stets dicht benachbart zur Rückenlehne 22, sodass es beim Absenken der Rückenlehne und des Sitzes nicht zu einer Verschiebung der Kleidung des Benutzers des Stuhles kommen kann und dessen Rücken auch im Lendenwirbelbereich stets gut abgestützt bleibt.

Fig. 3 verdeutlicht im Schnittbild des Stuhls 20 eine Arretiermöglichkeit der Position von Sitz 21 und Rückenlehne 22. Dazu ist am Rückenlehnenträger 3 ein Rastschieber 12 angeordnet, der mit der Verzahnung 4.1 des Basisträgers 4 in Eingriff gebracht werden kann und damit die weitere Bewegung des Rückenlehnenträgers 3 blockiert.

In Fig. 4 schließlich wird verdeutlicht, wie die vordere Kante des Sitzes 21 entlang der Richtung des Doppelpfeils 24 abgesenkt oder angehoben werden kann. Dazu ist am Sitzträger 1 ein Keilschieber 10 angeordnet, der eine Verzahnung 10.1 aufweist. Mit dieser Verzahnung 10.1 steht ein an einem Bedienhebel 11 angeordnetes Zahnrad in Eingriff. Wird der Bedienhebel 11 nach hinten entlang des Doppelpfeils 25 verschwenkt, so senkt sich die vordere Kante des Sitzes 21 ab, wie in Fig. 4 gezeigt ist. Fig. 1 zeigt dagegen den Bedienhebel 11 in seiner vorderen Schwenkposition. Jetzt ist die Vorderkante des Sitzes 21 gegenüber der Position in Fig. 4 angehoben. Auf diese Weise lässt sich der Stuhl 20 an Personen mit unterschiedlich langen Unterschenkeln auf einfache Weise anpassen.

## Patentansprüche

1. Sitzmöbel, insbesondere Bürostuhl, mit einem auf einem Sitzträger (1) befestigten Sitz (21) und einer an einem Rückenlehnenträger (3) befestigten Rückenlehne (22), wobei der Rückenlehnenträger (3) gelenkig an einem Basisträger (4) angeordnet ist und der Rückenlehnenträger (3) und der Sitzträger (1) über zwei Hebel (6, 7) gelenkig miteinander verbunden sind, wobei der vordere (7) der beiden Hebel (6, 7) unmittelbar am Basisträger (4) zwangsgeführt ist, **dadurch gekennzeichnet, dass** die Anlenkpunkte der Hebel (6, 7) am Rückenlehnenträger (3) und am Sitzträger (1) unabhängig von der Schwenkstellung der Hebel (6, 7) unterhalb der hinteren Hälfte des Sitzes (21) angeordnet sind.

2. Sitzmöbel nach Anspruch 1, **dadurch gekennzeichnet, dass** der vordere Hebel (7) über eine Verzahnung (4.1, 7.1) am Basisträger (4) zwangsgeführt ist.

3. Sitzmöbel nach Anspruch 1 oder 2, **dadurch gekennzeichnet, dass** der vordere Hebel (7) über ein Federelement (8) in einer seiner Endlagen der Schwenkbewegung vorgespannt ist.

4. Sitzmöbel nach Anspruch 3, **dadurch gekennzeichnet, dass** der Anlenkpunkt (9) des Federelements (8) am vorderen Hebel (7) verstellbar ist.

5. Sitzmöbel nach Anspruch 4, **dadurch gekennzeichnet, dass** der Anlenkpunkt (9) des Federelements (8) während der Schwenkbewegung des vorderen Hebels (7) mittels eines Klemmhebels (5) fixierbar ist.

6. Sitzmöbel nach einem der Ansprüche 1 bis 5, **dadurch gekennzeichnet, dass** die Stellung des vorderen Hebels (7) und damit die Sitz- und Rückenlehnenposition arretierbar ist.

7. Sitzmöbel nach einem der Ansprüche 1 bis 6, **dadurch gekennzeichnet, dass** die Sitzvorderkante zusätzlich über ein Verstellglied (10) absenkbar ist.

## Claims

1. Seating furniture item, especially an office chair, having a seat (21) secured to a seat carrier (1) and a back rest (22) secured to a back rest carrier (3), wherein the back rest carrier (3) is articulatedly arranged on a base carrier (4) and the backrest carrier (3) and the seat carrier (1) are articulatedly connected to each other by way of two levers (6, 7), wherein the front one (7) of the two levers (6, 7) is positively guided directly on the base carrier (4), **characterised in that** the articulation points of the levers (6, 7) on the backrest carrier (3) and on the seat carrier (1), are arranged, independently of the swivel position of the levers (6, 7), below the rear half of the seat (21).

2. Seating furniture item according to claim 1, **characterised in that** the front lever (7) is positively guided on the base carrier (4) by way of a toothing (4.1, 7.1).

3. Seating furniture item according to claim 1 or 2, **characterised in that** the front lever (7) is pre-stressed in one of its end positions of the swivel movement by a spring element (8).

4. Seating furniture item according to claim 3, **characterised in that** the articulation point (9) of the spring element (8) on the front lever (7) is adjustable.

5. Seating furniture item according to claim 4, **characterised in that** the articulation point (9) of the spring element (8) can be fixed in position during the swivel movement of the front lever (7) by means of a clamping lever (5).

6. Seating furniture item according to one of claims 1 to 5, **characterised in that** the adjustment of the front lever (7) and hence the positions of the seat and back rest can be locked.

7. Seating furniture item according to one of claims 1 to 6, **characterised in that**, additionally, the front edge of the seat can be lowered by way of an adjustment member (10).

## Revendications

1. Meuble siège, en particulier chaise de bureau, avec un siège (21) fixé sur un support de siège (1) et un dossier (22) fixé sur un support de dossier (3), dans lequel le support de dossier (3) est articulé sur un support de base (4) et le support de dossier (3) et le support de siège (1) sont articulés l'un à l'autre par deux leviers (6, 7), dans lequel le levier avant (7) des deux leviers (6, 7) est guidé à force directement sur le support de base (4), **caractérisé en ce que** les points d'articulation des leviers (6, 7) sont agencés sur le support de dossier (3) et sur le support de siège (1), indépendamment de la position de pivotement des leviers (6, 7) en dessous de la moitié arrière du siège (21).

2. Meuble siège selon la revendication 1, **caractérisé en ce que** le levier avant (7) est guidé à force via une denture (4.1, 7.1) sur le support de base (4).

3. Meuble siège selon la revendication 1 ou 2, **caractérisé en ce que** le levier avant (7) est précontraint via un élément à ressort (8) dans une de ses positions finales du mouvement de pivotement.

4. Meuble siège selon la revendication 3, **caractérisé en ce que** le point d'articulation (9) de l'élément à ressort (8) peut être ajusté sur le levier avant (7).

5. Meuble siège selon la revendication 4, **caractérisé en ce que** le point d'articulation (9) de l'élément à ressort (8) peut être fixé pendant le mouvement de pivotement du levier avant (7) au moyen d'un levier de serrage (5).

6. Meuble siège selon l'une quelconque des revendications 1 à 5, **caractérisé en ce que** la position du levier avant (7) et donc la position du siège et du dossier peuvent être bloquées.

7. Meuble siège selon l'une quelconque des revendications 1 à 6, **caractérisé en ce que** l'arête avant du siège peut en outre être abaissée via un élément d'ajustage (10).
